# EUROPÄISCHE PATENTSCHRIFT

(11) **EP 0 089 973 B1**
(45) Veröffentlichungstag und Bekanntmachung des Hinweises auf die Patenterteilung: **06.08.1986**
(21) Anmeldenummer: 82902814.1
(22) Anmeldetag: 27.09.1982
(51) Int. Cl.: H01H 50/60, H01H 51/08, H01H 50/26, H01H 50/68

(54) **BISTABILES ELEKTROMAGNETISCHES STROMSTOSSRELAIS**
SMALL SIZE BISTABLE ELECTROMAGNETIC PULSE RELAIS
RELAIS ELECTROMAGNETIQUE BISTABLE A IMPULSION

(30) Priorität: 02.10.1981 DE 3139285
(43) Veröffentlichungstag der Anmeldung: 05.10.1983
(73) Patentinhaber: BROWN, BOVERI & CIE Aktiengesellschaft, 68309 Mannheim (DE)
(72) Erfinder: BRUNGSBERG, Heinrich, D-5880 Lüdenscheid (DE)
(74) Vertreter: Kempe, Wolfgang
(86) Internationale Anmeldenummer: EP8200215
(87) Internationale Veröffentlichungsnummer: WO8301343

## Beschreibung

Die Erfindung betrifft ein bistabiles elektromagnetisches Stromstossrelais der im Oberbegriff des Anspruchs 1 genannten Art, wie es aus der US-A-2317 888 bekannt ist.

Ein in der DE-A-2626757 beschriebenes Stromstossrelais umfasst drei Grundkomponenten, nämlich den aus Spule, Joch und Anker bestehenden magnetischen Antrieb, ein bistabiles Kontaktsystem und einen Umwandlungsteil, der den monostabil verlaufenden Schaltweg des Ankers des Elektromagneten in die bistabil verlaufende Schaltbewegung des Kontaktsystems umwandelt. Dieses Grundprinzip wird bei bekannten Stromstossschaltern der verschiedensten Bauarten in vielfältiger Form verwendet. Bei diesen Systemen erfolgt die Änderung des Schaltzustandes der Kontakte jeweils nach einem vollen Ankerhub. Die elektrische Energie wird hierbei nur bis zum Hubende des Ankers benötigt. Für den Schaltzustand der Kontakte stört es jedoch nicht, wenn die elektrische Erregung auch länger ansteht. Hierfür stellt nur die zulässige Erwärmung der Spule die Grenze dar. Die bekannte Einrichtung ist relativ klein, so dass sie in Verbindung mit einem elektronischen Berührungsschalter in ein kleines Gehäuse, z.B. in eine 55-Unterputz-Einbaudose bei elektrischen Installationen angeordnet werden kann.

Bei dem aus der US-PS 2317888 und aus der GB-PS 643 397 bekannten Stromstossrelais ist jeweils ein Anker zwischen den beiden Polen eines Magnetkreises angeordnet, mit seinem Fuss im Bereich des einen Poles schwenkbar gelagert, und er befindet sich unter der Einwirkung einer Kippfeder, unter der er seine beiden Endlagen aufsucht. Bei diesem Relais erfolgt bei jedem Stromimpuls ein Wechsel der Schaltstellung, die sich also nur vorherbestimmen lässt, wenn die Ausgangsstellung bekannt ist.

Aufgabe der Erfindung ist es, ein raumsparendes Stromstossrelais mit möglichst wenig Einzelteilen zu schaffen, das trotz seines bistabilen Schaltverhaltens eine gewünschte Schaltstellung einnehmen kann, also z.B. ohne Kenntnis der jeweils letzten Schaltstellung ausgeschaltet werden kann, um einen Stromkreis zu unterbrechen.

Diese Aufgabe wird durch die im Anspruch 1 enthaltenen Merkmale gelöst. Zweckmässige Ausgestaltungen und Weiterbildungen des Erfindungsgegenstandes sind in den Unteransprüchen genannt.

Durch die Erfindung wird das bistabile Schaltverhalten des Stromstossrelais in keiner Weise beeinträchtigt, sie ermöglicht darüberhinaus aber, dem Stromstossrelais eine Vorzugslage zu geben, in der dieses grundsätzlich ein- oder grundsätzlich ausgeschaltet ist. Bei einem erfindungsgemässen Aufbau des Stromstossrelais entscheidet lediglich die Dauer des Stromimpulses darüber, ob der Anker zunächst in einer Mittellage verharrt und dann durch die Kippfeder in eine Vorzugslage gezogen wird oder ob er jeweils die andere seiner beiden bistabilen Schaltstellungen einnimmt.

Der Aufbau des erfindungsgemässen Stromstossrelais wird weiterhin dadurch vereinfacht, dass der Anker gleichzeitig als beweglicher Kontaktteil dient.

Ein besonders raumsparender Aufbau des Stromstossrelais wird dadurch erreicht, dass zur Bildung eines definierten Polstücks das freie Ende des zweiten Jochschenkels zum ersten Jochschenkel hin abgewinkelt ist. Dadurch ergibt sich eine Parallellage des Ankers zur Längserstreckung der Spule.

Eine am freien Ende des ersten Jochschenkels vorgesehene Abwinklung lässt sich auf einfache Weise im Stanzverfahren herstellen und bildet das Schwenklager, in dem der Ankerfuss ruht. Die an einem Ansatz des ersten Jochschenkels befestigte Kippfeder drückt den Anker in das Schwenklager hinein.

Da der Anker selbst das bewegliche Kontaktteil bildet, kann die Stromzufuhr auf besonders einfache Weise über dem ersten Jochschenkel und das Schwenklager erfolgen.

Die schaltenden Teile eines erfindungsgemässen elektromagnetischen Stromstossrelais sind in den Figuren 3 und 4 dargestellt. Die Figuren 1 und 2 zeigen den Grundaufbau eines Stromstossrelais ohne die den Kern der Erfindung bildenden Merkmale. Im einzelnen zeigt:
Figur 1: Eine Seitenansicht des Grundaufbaus des verwendeten Stromstossrelais,
Figur 2: eine Ansicht des zwischen den Polschenkeln des Joches liegenden Ankers,
Figur3: eine Seitenansicht der schaltenden Teile eines Stromstossrelais entsprechend der Erfindung, wobei die Achse des Schwenklagers des Ankers und die des Polstücks des anderen Jochschenkels parallel zueinander liegen und,
Figur 4: eine Ausführungsvariante der Darstellung nach Figur3.

Das elektromagnetische Stromrelais besitzt eine Spule 1 und einen Spulenkern 2 mit den Jochschenkeln 3 und 4. Zwischen den freien Enden der Jochschenkel 3 und 4, die die Pole des Magnetkreises bilden, ist ein gleichzeitig als bewegliches Kontaktteil wirksamer Anker 7 schwenkbar gelagert. Hierzu hat der erste Jochschenkel 3 an seinem freien Ende Abwinklungen 5 mit einem Schwenklager 6 für den Fuss des Ankers 7, der mit einer Kippfeder 8, die an einem Ansatz 9 des ersten Jochschenkels 3 gehalten ist, in das Schwenklager 6 hineingedrückt wird. Das freie Ende 10 des zweiten Jochschenkels ist zum ersten Jochschenkel 3 hin abgewinkelt, wodurch ein definierter Gegenpol für den Anker 7 gebildet ist.

Die Stromzufuhr zu dem Anker erfolgt an dem einen Jochschenkel 3 über das Schwenklager 6. Sie kann jedoch auch unmittelbar an dem Anker durch eine flexible Verbindung, z.B. aus Litzendraht, von einer separaten Anschlussklemme kommend vorgesehen sein.

Der Anker 7 kann gemäss der Darstellung in den Figuren 1 und 4 als Umschaltkontakt wirken. Hierzu hat der Anker 7 ein Doppelkontaktniet 11, das einerseits mit einem ortsfesten Gegenkontakt 12 und andererseits mit einem weiteren ortsfesten Gegenkontakt 13 in Verbindung gebracht werden kann. Bei einem definierten kurzzeitigen Erregerimpuls (z.B. eine Kondensator-Entladung) wird das freie Ende des Ankers 7 durch den Pol des zweiten Jochschenkels 4 angezogen, dabei infolge der kinetischen Energie über die durch die Achse A dargestellte Mittellage hinausgeschleudert und danach durch die Kraft der Kippfeder 8 gegen den Gegenkontakt, z.B. 13, gedrückt. Er befindet sich somit in seiner anderen Ruhelage.

Das Verständnis der mit Hilfe der Figuren 3 und 4 erläuterten Wirkungskreise der Erfindung wird durch die Darstellung in Figur 1 erleichtert, da diese trotz konstruktiver Verbesserungen im Kern die Wirkungsweise üblicher bekannter Stromstossrelais erkennen lässt. Wie in dem Beispiel der Figur 1 gezeigt, befinden sich das Schwenklager 6 des Ankers 7 an dem ersten Jochschenkel 3 und das Polstück des anderen Jochschenkels 4 auf einer gemeinsamen Achse A. Die Stromrichtung der Erregung kann beliebig sein. Dadurch, dass die auf den Anker 7 ausgeübte magnetische Zugkraft grösser ist als die wirksame Kraft der Kippfeder 8 wird bei diesem System bei jedem beliebig gerichteten definierten Erregungsimpuls der Spule 1 der Anker 7 von seiner einen Ruhelage in die andere Ruhelage umgeschaltet. Andererseits ist der definierte Erregerimpuls so kurzzeitig vorzusehen, dass dieser, bevor der Anker 7 die durch die Achse A dargestellte, indifferente Mittellage erreicht hat, beendet ist. Die wirksam gewordene Magnetkraft hat dem Anker 7 soviel kinetische Energie verliehen, dass dieser über die indifferente Lage geschleudert wird. Dann wird die Kraft der Kippfeder 8 wirksam, die den Anker 7 gegen den Gegenkontakt 12 bzw. 13 drückt.

Demgegenüber befindet sich bei den Darstellungen der Figur 3 und 4 die Achse A des Schwenklagers 6 des Ankers 7 an dem einen Jochschenkel 3 zu der Achse B des Polstücks des anderen Jochschenkels 4 auf einer Parallelen. Hierdurch ist es möglich, bei einem längeren Erregerimpuls, z.B. 100 ms, den Anker 7 solange in der Mittellage festzuhalten, bis das magnetische Feld verschwindet. Danach fällt der Anker 7 in eine durch die parallelen Achsen A, B gegebene Vorzugslage, z.B. in Figur 3 zur Ruhelage an einem ortsfesten Anschlag 14, wodurch eine Ausstellung vorgesehen werden kann.

In dem Beispiel der Figur 4 ist dagegen als Vorzugslage ein ortsfester Kontaktteil 12 vorgesehen. Hierbei ist es nicht möglich, den Anker 7 nach einer unbeabsichtigten Dauererregung, z.B. infolge magnetischer Remanenzfelder, in einer idifferenten Lage zu halten. Aufgrund der parallelen Achsen A, B ergibt sich eine Vorzugsstellung, in welche der Anker 7 nach Fortfall der Erregung umschaltet. Hierdurch ist es ausserdem möglich, bei einer vorgegebenen längeren Erregung den Anker in seiner indifferenten Lage zu halten und somit eine Kontaktöffnungsstellung zwischen zwei Umschaltkontakten 12 und 13 herzustellen. Für die Ausbildung der parallelen Achsen A, B ist eine Ausführung gemäss der Figur 3 oder der Darstellungen in Figur 4 mit abgeschrägten Magnetflächen möglich.

Die Bauteile des Stromrelais sind auf einer nicht dargestellten, gemeinsamen Isolierstoffplatte, beispielsweise einer Leiterplatte ortsfest angeordnet. Somit ist eine genaue Fixierung und ggf. Justage des elektromagnetischen Systems und der Gegenkontakte 12 und 13 möglich. Das Stromrelais kann als Schalter in den verschiedensten Steuerungen Verwendung finden, wobei die definierte Erregungs-Energie durch eine elektronische Einrichtung aufgebracht wird.

## Patentansprüche

1. Bistabiles, elektromagnetisches Stromstossrelais kleiner Bauart, dessen Spulenkern (2) beidseitig je einen Jochschenkel (3, 4) besitzt, zwischen deren beiden, die Pole des Magnetkreises bildenden, freien Enden sich der Anker (7) erstreckt, dessen Fuss im Bereich des freien Endes des ersten Jochschenkels (3) schwenkbar gelagert ist und der unter Einwirkung einer Kippfeder (8) seine beiden Endlagen aufsucht, dadurch gekennzeichnet, dass das am freien Ende des ersten Jochschenkels (3) vorgesehene Schwenklager (6) zu dem am zweiten Jochschenkel (4) ausgebildeten Pol (10) so angeordnet ist und die Kippfeder (8) so am Anker (7), der gleichzeitig als beweglicher Kontakt dient, angreift, dass der Anker ausgehend von einer Mittellage, die er bei einem längeren Erregerimpuls einnimmt, in eine als Vorzugslage definierte Schaltstellung wechselt.

2. Stromstossrelais nach Anspruch 1, dadurch gekennzeichnet, dass das freie Ende des zweiten Jochschenkels (4) zum ersten Jochschenkel (3) hin abgewinkelt ist.

3. Stromstossrelais nach Anspruch 1 oder 2, dadurch gekennzeichnet, dass der erste Jochschenkel (3) an seinem freien Ende eine Abwinklung (5) aufweist, an der das Schwenklager (6) für den Ankerfuss (7) liegt und dass die an einem Ansatz (9) des Jochschenkels gehaltene Kippfeder (8) den Anker (7) in das Schwenklager (6) hineindrückt.

4. Stromstossrelais nach einem der vorhergehenden Ansprüche, dadurch gekennzeichnet, dass die Stromzufuhr zu dem Anker (7) über das Schwenklager (6) an dem ersten Jochschenkel (3) erfolgt.

## Claims

1. Bistable electromagnetic current impulse relay of small constructional type, the coil core (2) of which has on both sides one yoke leg (3, 4) each between the two free ends of which, which form the poles of the magnetic circuit, the armature (7) extends, the foot of which is rotatably supported in the area of the free end of the first yoke leg (3), and which moves towards its two end positions under the action of a toggling spring (8), characterised in that the support for rotation (6) provided at the free end of the first yoke leg (3) is arranged with respect to the pole (10) formed at the second yoke leg (4) in such a manner, and that the toggling spring (8) engages the armature (7), which at the same time is used as moving contact, in such a manner, that the armature, starting from a centre position which it assumes with a relatively long exciter pulse, changes into a switch position defined as a preferred position.

2. Current impulse relay according to Claim 1, characterised in that the free end of the second yoke leg (4) is angled towards the first yoke leg (3).

3. Current impulse relay according to Claim 1 or 2, characterised in that the first yoke leg (3) has at its free end an angle (5) at which the support for rotation (6) for the armature foot (7) is located, and in that the toggling spring (8), held at a projection (9) of the yoke leg, presses the armature (7) into the support for rotation (6).

4. Current impulse relay according to one of the preceeding Claims, characterised in that the armature (7) is supplied with current via the sup- portfor rotation (6) at the first yoke leg (3).

## Revendications

1. Relais électromagnétique bistable de petites dimensions, à commande par impulsion de courant, comportant une bobine dont le noyau (2) possède de chaque côté une branche de culasse (3, 4), les extrémités libres de ces branches formant les pôles du circuit magnétique entre lesquels s'étend l'armature (7) dont le pied est monté, de manière à permettre le pivotement, dans la région de l'extrémité libre de la première branche (3) de la culasse, cette armature trouvant ses deux positions extrêmes sous l'action d'un ressort de basculement (8), caractérisé en ce que le palier de pivotement (6) prévu à l'extrémité libre de la première branche (3) de la culasse est disposé, par rapport au pôle (10) formé sur la deuxième branche (4) de la culasse, de manière telle, et le ressort de basculement (8) attaque l'armature (7), servant en même temps de contact mobile, de manière telle que cette armature, partant d'une position médiane qu'elle occupe lors d'une impulsion d'excitation plus longue, passe à une position de commutation définie constituant une position préférentielle.

2. Relais à commande par impulsion de courant selon la revendication 1, caractérisé en ce que l'extrémité libre de la deuxième branche (4) de la culasse est coudée en direction de la première branche (3) de la culasse.

3. Relais à commande par impulsion de courant selon la revendication 1 ou 2, caractérisé en ce que la première branche (3) de la culasse présente, en son extrémité libre, une partie coudée (5) sur laquelle se trouve le palier (6) pour le pivotement du pied de l'armature (7), et en ce que le ressort de basculement (8) maintenu sur un appendice (9) de la branche de la culasse appuie l'armature (7) dans le palier de pivotement (6).

4. Relais à commande par impulsion de courant selon l'une des revendications précédentes, caractérisé en ce que l'amenée de courant à l'armature (7) s'effectue par le palier de pivotement (6) sur la première branche (3) de la culasse.
